# EUROPÄISCHE PATENTSCHRIFT

(11) **EP 1 760 303 B1**
(45) Veröffentlichungstag und Bekanntmachung des Hinweises auf die Patenterteilung: **07.05.2008**
(21) Anmeldenummer: 06014440.9
(22) Anmeldetag: 12.07.2006
(51) Int. Cl.: F02M 25/08

(54) **Verfahren zur Überprüfung der Gasdichtheit einer Kraftfahrzeug- Tankentlüftungsanlage**
Method for performing a leakage test of a fuel tank purge system
Procédé pour vérifier l'étanchéité d'un système de purge d'un réservoir de carburant

(30) Priorität: 31.08.2005 DE 102005041341
(43) Veröffentlichungstag der Anmeldung: 07.03.2007
(73) Patentinhaber: AUDI AG, 85045 Ingolstadt (DE)
(72) Erfinder: Köhler, Armin, 85049 Ingolstadt (DE)
(74) Vertreter: Lehle, Josef

(56) Entgegenhaltungen:
- EP-A2- 1 288 483
- DE-A1- 19 713 085
- DE-B3- 10 217 378
- US-A- 5 817 925
- US-B1- 6 382 017

## Beschreibung

Die Erfindung betrifft ein Verfahren zur Überprüfung der Gasdichtheit einer Kraftfahrzeug-Tankentlüftungsanlage nach dem Oberbegriff des Anspruchs 1.

Eine Tankentlüftungsanlage besteht aus einem Kraftstofftank, einem Adsorptionsfilter und einer den Kraftstofftank mit dem Adsorptionsfilter verbindenden Entlüftungsleitung. Weiter ist der Adsorptionsfilter mit der Atmosphäre über eine Frischluftleitung verbunden, in der ein steuerbares Absperrventil als Adsorptionsfilter-Absperrventil (AAV) angeordnet ist. Zudem ist der Adsorptionsfilter mit dem Saugrohr einer Brennkraftmaschine durch eine Regenerierleitung verbunden in der ein steuerbares Regenerationsventil als Tankentlüftungsventil (TEV) angeordnet ist.

Im Betrieb der Brennkraftmaschine werden bei geöffnetem Absperrventil (AAV) und geöffnetem Tankentlüftungsventil (TEV) die aus dem Kraftstoff ausgasenden Kraftstoffdämpfe durch den im Saugrohr anliegenden Unterdruck abgesaugt. Zudem werden auch die im Adsorptionsfilter zwischengespeicherten Kraftstoffdämpfe entsorgt und somit der Adsorptionsfilter regeneriert. Bei abgestelltem Fahrzeug wird das Tanksystem über den Adsorptionsfilter belüftet, wobei ausgasende Kraftstoffdämpfe darin zwischengespeichert werden.

Aus Gründen des Umweltschutzes werden zunehmend Messverfahren gefordert, mit deren Hilfe Undichtheiten in Tankentlüftungsanlagen von Kraftfahrzeugen erkannt und angezeigt werden.

Ein solches gattungsgemäßes Verfahren ist aus der DE 40 03 751 A1 bekannt. Hierbei wird das Adsorptionsfilter-Absperrventil (AAV) geschlossen und das Tankentlüftungsventil (TEV) geöffnet, das System evakuiert und nach Schließen des TEV's mittels eines Drucksensors überprüft, ob der Unterdruckabbaugradient in der Tankentlüftungsanlage einem vorgegebenen Grenzunterdruckgradienten entspricht. Dieses Verfahren hat den Nachteil, dass der über den Saugrohrunterdruck in der Tankentlüftungsanlage erzeugte Unterdruck nicht konstant ist, sondern von veränderlichen Parametern abhängt. Für das Erkennen kleinerer Undichtheiten ist dieses Verfahren nicht genau genug. Insbesondere kann ein kleines Leck durch eine so einfache Druckprüfung nicht ohne weiteres erkannt werden, da der Kraftstoff aufgrund seines Dampfdruckverhaltens Temperatur- und Außendruckabhängig einen Eigendruck aufbaut und weitere Einflüsse wie der Füllstand, die Kraftstoffqualität oder mechanische Bewegungen des Kraftstofftanks den Einfluss eines kleinen Lecks überdecken können.

Es sind daher bereits Weiterbildungen des vorstehenden Verfahrens bekannt, um insbesondere auch kleinere Undichtheiten erkennen zu können, wobei insbesondere eine Korrektur für das Ausgasen des Kraftstoffs durchgeführt wird. Beispielsweise wird in der DE 42 27 698 C2 auf einen vorgegebenen Unterdruck bei einem stabilen Luft-Kraftstoffgemisch geregelt und von dort ausgehend für eine Dichtheitsdiagnose der Druckverlauf in der abgesperrten Tankentlüftungsanlage erfasst und ausgewertet. Bei einem anderen bekannten Verfahren nach DE 197 13 085 A1 werden Einflussparameter erfasst und aufwendige Korrekturrechnungen aufgrund eines physikalischen Models für den gemessenen Druckverlauf ausgeführt. In einem anderen bekannten Verfahren nach DE 44 27 688 C2 wird das dynamische Verhalten des Druckverlaufs anhand mehrerer aufeinander folgender Druckwerte erfasst und ein daraus gebildeter Mittelwert ausgewertet. Auch in DE 101 43 329 A1 werden Korrekturgrößen durch Auswertung von Druckänderungen in mehreren Messzyklen ermittelt.

Aufgabe der Erfindung ist es, ein gattungsgemäßes Verfahren zur Überprüfung der Gasdichtheit einer Kraftfahrzeug-Tankentlüftungsanlage so weiterzubilden, dass sich mit einem einfachen Aufbau der Tankentlüftungsanlage und einer einfachen Verfahrensführung zuverlässig die Gasdichtheit einer Tankentlüftungsanlage beurteilen lässt.

Gemäß Anspruch 1 wird ein Verfahren mit folgenden Verfahrensschritten vorgeschlagen:
- während des Betriebs der Brennkraftmaschine (9) wird durch gesteuertes Schließen des Tankentlüftungsventils (TEV) bei geöffnetem Adsorptionsfilter-Absperrventil (AAV) der Druck in der Tankentlüftungsanlage (1) auf Umgebungsdruckniveau (P₀) eingestellt,
- in einem stabilen Betriebspunkt der Brennkraftmaschine wird das Adsorptionsfilter-Absperrventil (AAV) geschlossen und das Tankentlüftungsventil (TEV) geöffnet, wodurch sich ein Unterdruck aufbaut,
- der Unterdruck-Aufbau wird bis zu einer vorgegebenen, durch den wenigstens einen Drucksensor (6) erfassten Unterdruck-Aufbauschwelle (P_{S2}) ermittelt, die zugeordnete Unterdruck-Aufbauzeit (t₁) wird gemessen,
- beim Erreichen der Unterdruck-Aufbauschwelle (P_{S2}) wird das Tankentlüftungsventil (TEV) geschlossen, wodurch sich der Unterdruck wieder abbaut,
- der Unterdruckabbau wird bis zu einer vorgegebenen, durch den wenigstens einen Drucksensor (6) erfassten Unterdruck-Abbauschwelle (P_{S1}) ermittelt und die zugeordnete Unterdruck-Abbauzeit (t₂) wird gemessen,
- die Unterdruck-Aufbauzeit (t₁) und die Unterdruck-Abbauzeit (t₂) werden zu einer Diagnose-Summenzeit (t_{D}) summiert und mit einer Diagnose-Zeitschwelle (t_{DS}) verglichen, wobei beim Unterschreiten der Diagnose-Zeitschwelle (t_{DS}) ein Fehlersignal erzeugt wird.

Um sicherzustellen, dass es bei tatsächlich dichter Tankentlüftungsanlage zu keiner unzutreffenden Fehlererkennung kommt, sind bei den Unterdrucksystemen nach dem Stand der Technik die eingangs erläuterten aufwendigen Korrekturen erforderlich, die das Ausgasen des Kraftstoffs berücksichtigen. Solche aufwendigen Korrekturen sind beim vorliegenden erfindungsgemäßen Verfahren entbehrlich, da sich durch die Addition der Unterdruck-Aufbauzeit t₁ und der Unterdruck-Abbauzeit t₂ eine Kompensation der Ausgasung des Kraftstoffs ergibt. Diese Summe als Diagnose-Summenzeit t_{D} ist ein Maß für die Dichtheit der Tankentlüftungsanlage und wird mit einer korrespondierenden Diagnose-Zeitschwelle t_{DS} verglichen. Beim Unterschreiten der korrespondierenden Diagnose Zeitschwelle t_{DS} wird eine Undichtheit erkannt und ein Fehlersignal für eine Weiterverarbeitung erzeugt.

Dazu wird bevorzugt nach Anspruch 2 das Tankentlüftungsventil (TEV) als Regelventil ausgebildet, das bezüglich seines Strömungsdurchgangs steuerbar ist und das während der Unterdruckaufbauzeit t₁ langsam bis zu einem vorgegebenen Öffnungsquerschnitt aufgesteuert wird.

Eine solche langsame Aufsteuerzeit des Tankentlüftungsventils (TEV) bis zu einem vorgegebenen Öffnungsquerschnitt (Tastverhältnis) kann bevorzugt in einer Größenordnung von ca. 10 Sekunden liegen. Wird eine lange Diagnose-Summenzeit aus der Unterdruck-Aufbauzeit t₁ und der Unterdruckabbauzeit t₂ erfasst, beispielsweise ca. 50 Sekunden wird die Tankentlüftungsanlage als dicht oder bei einer kurzen Diagnose-Summenzeit t_{D} von beispielsweise 10 Sekunden als undicht erkannt. Die Überwachung mit dem erfindungsgemäßen Verfahren ist in einem Temperaturbereich von -7°C bis 40°C, der gesetzlich vorgeschrieben sein kann, durchführbar.

Die Ausgasung des Kraftstoffs wird auch beim efindungsgemäßen Verfahren berücksichtigt aber ohne dass diese separat bei geschlossenem System bestimmt und zu Korrekturzwecken verwendet werden muss. Durch die Betrachtung des Systemverhaltens beim Aufsteuern des Tankentlüftungsventils (TEV) zur Erzeugung des notwendigen Prüfunterdrucks als Unterdruck-Aufbauschwelle P_{S2} und das Systemverhalten nach Schließen des Tankentlüftungsventils (TEV) wird die Ausgasung des Kraftstoffs automatisch kompensiert dergestalt,
dass eine kleine Ausgasung eine kurze Unterdruckaufbauzeit P₁ und zugeordnet lange Unterdruckabbauzeit t₂ bedingt und
dass eine starke Ausgasung eine lange Unterdruckaufbauzeit t₁ und eine zugeordnet kurze Unterdruck-Abbauzeit t₂ ergibt,
wobei als Maß für die Dichtheit des Tanks die Diagnose-Summenzeit t_{D} im Vergleich zu einer Diagnose-Zeitschwelle t_{DS} maßgeblich ist.

Das Adsorptionsfilter-Absperrventil (AAV) wird bei einer Umsteuerung schnell geschlossen und kann daher nach Anspruch 3 als einfaches schaltbares Magnetventil (2-Punkt-Ventil) ausgebildet sein.

Der für die Diagnose erforderliche wenigstens eine Drucksensor wird nach Anspruch 4 bevorzugt in der Entlüftungsleitung zwischen dem Kraftstofftank und dem Adsorptionsfilter angeordnet. Je nach den Gegebenheiten kann jedoch auch eine andere Anordnung im Drucksystem vorgenommen werden.

Für die beiden erforderlichen Druckschwellwerte kann jeweils ein zugeordneter Druckschalter verwendet werden. Alternativ ist auch ein kontinuierlich arbeitender Drucksensor möglich mit dem an den beiden Druckschwellwerten jeweils über eine nachgeordnete Auswerteeinheit Schaltsignale für die jeweils zugeordneten Ventile erzeugt werden. In einer konstruktiv einfachen und kostengünstigen Ausführung nach Anspruch 5 wird ein Druckschalter mit einer Hysterese entsprechend der Unterdruck-Aufbauschwelle P_{S2} und der Unterdruck-Abbauschwelle P_{S1} vorgeschlagen.

Nach Anspruch 6 wird als Adsorptionsfilter ein an sich bekannter Aktivkohlefilter verwendet. Weiter ist in an sich bekannter Weise am freien Ende der Frischluftleitung nach Anspruch 7 ein Luftfilter angeordnet.

Für eine zusätzliche Verfeinerung des Verfahrens kann anstelle einer festen vorgegebenen Diagnosezeitschwelle diese als veränderliche Größe jeweils in Abhängigkeit von erfassten Randbedingungen festgelegt werden, wobei jedoch nach wie vor die vorstehend beschriebene automatische Kompensation bezüglich der Ausgase des Kraftstoffs erfolgt.

Anhand einer Zeichnung wird die Erfindung näher erläutert.

Es zeigen:
- Fig. 1: eine schematische Darstellung einer Tankentlüftungsanlage und
- Fig. 2: ein Ablaufschema des erfindungsgemäßen Verfahrens.

In Fig. 1 ist schematisch eine Tankentlüftungsanlage 1 dargestellt, bestehend aus einem Kraftstofftank 2 mit Einfüllstutzen 3 und einem Adsorptionsfilter 4 als Aktivkohlefilter.

Der Adsorptionsfilter 4 ist mit dem Kraftstofftank 2 durch eine Entlüftungsleitung 5 verbunden, an der ein Druckschalter 6 mit einer Hysterese für zwei Druckschwellen angeordnet ist.

Weiter ist der Adsorptionsfilter 4 über eine Frischluftleitung 7 und einen endseitigen Luftfilter 8 mit der Atmosphäre verbunden, wobei in der Frischluftleitung 7 ein steuerbares Absperrventil als Adsorptionsfilter-Absperrventil (AAV) in der Art eines schaltbaren Zweipunkt-Magnetventils angeordnet ist.

Zudem ist der Adsorptionsfilter 4 mit dem Saugrohr einer Brennkraftmaschine 9 durch eine Regenerierleitung 10 verbunden, in der ein steuerbares Regenerationsventil als Tankentlüftungsventil (TEV) angeordnet ist, Das Tankentlüftungsventil (TEV) ist als steuerbares Regelventil mit veränderbarem öffnungsquerschnitt ausgebildet. Der Druckschalter 6 sowie die steuerbaren Ventile (AAV) und (TEV) sind an eine (nicht dargestellte) Steuer-/Auswerteeinheit angeschlossen, wobei die im Diagramm nach Fig. 2 dargestellten Verfahrensschritte gesteuert durchgeführt werden:

Während des Betriebs der Brennkraftmaschine 9 wird durch gesteuertes Schließen des Tankentlüftungsventils (TEV) bei geöffnetem Adsorptionsfilter-Absperrventil (AAV) der Druck in der Tankentlüftungsanlage 1 auf Umgebungsdruckniveau P₀ eingestellt.

In einem stabilen Betriebspunkt der Brennkraftmaschine, beispielsweise im Leerlauf wird das Adsorptionsfilter-Absperrventil (AAV) geschlossen und das Tankentlüftungsventil (TEV) geöffnet. Die Öffnung des Tankentlüftungsventils (TEV) erfolgt allmählich und langsam bis zu einem vorgegebenen Öffnungsquerschnitt entsprechend einem Tastverhältnis in Prozent, wie dies durch die strichlierte Linie im unteren Bereich des Diagramms nach Fig. 2 in Verbindung mit dem Öffnungsdiagramm für TEV dargestellt ist. Durch das langsame Öffnen des Tankentlüftungsventils (TEV) bei geschlossenem Adsorptionsfilter-Absperrventil (AAV) baut sich in der Tankentlüftungsanlage 1 wegen des Unterdrucks im Saugrohr der Brennkraftmaschine 9 ein Unterdruck auf. Der Unterdruckaufbau erfolgt solange bis durch den Druckschalter 6 eine vorgegebene Unterdruck-Aufbauschwelle P_{S2} erfasst wird. Die Zeit vom Öffnungsbeginn des Tankentlüftungsventils (TEV) bis zum Erreichen der Unterdruck-Aufbauschwelle P_{S2} wird als zugeordnete Unterdruck-Aufbauzeit t₁ gemessen und für die weitere Verwendung gespeichert.

Beim Erreichen der Unterdruckaufbauschwelle P_{S1} wird das Tankentlüftungsventil (TEV) schnell geschlossen. Auch das Adsorptionsfilter-Absperrventil (AAV) bleibt weiter geschlossen, so dass das System aus dem Kraftstofftank 2, dem Adsorptionsfilter 4, der Frischluftleitung 7, der Regenerierieitung 10 und der Entlüftungsleitung 5 geschlossen ist.

In diesem geschlossenen System erfolgt nun ein Unterdruckabbau, der je nach Größe einer Leckage mehr oder weniger schnell erfolgt. Dieser Unterdruckabbau wird mit dem Druckschalter 6 bis zu einer Unterdruck-Abbauschwelle P_{S1} erfasst. Es wird die Zeit für den Unterdruckabbau als Unterdruckabbauzeit t₂ gemessen.

In der Auswerteeinheit werden die Unterdruckaufbauzeit t₁ und die Unterdruckabbauzeit t₂ zu einer Diagnose-Summenzeit t_{D} summiert und mit einer Diagnose-Zeitschwelle t_{DS} verglichen. Beim Vorliegen einer langen Diagnose-Summenzeit t_{D} und einem Überschreiten der Diagnose-Zeitschwelle t_{DS} wird die Tankentlüftungsanlage 1 als dicht erkannt. Bei einer kurzen Diagnose-Summenzeit t_{D} und einem Unterschreiten der korrespondierenden Diagnosezeitschwelle t_{DS} wird dagegen die Tankentlüftungsanlage als undicht erkannt, wobei ein Fehlersignal zur weiteren Verwertung erzeugt wird.

## Patentansprüche

1. Verfahren zur Überprüfung der Gasdichtheit einer Kraftfahrzeug-Tankentlüftungsanlage (1), bestehend aus
- einem Kraftstofftank (2),
- einem Adsorptionsfilter (4),
- einer den Kraftstofftank (2) mit dem Adsorptionsfilter (4) verbindenden Entlüftungsleitung (5),
- einer den Adsorptionsfilter (4) mit der Atmosphäre verbindenden Frischluftleitung (7), in der ein steuerbares Absperrventil als Adsorptionsfilter-Absperrventil (AAV) angeordnet ist,
- einer den Adsorptionsfilter (4) mit dem Saugrohr einer Brennkraftmaschine (9) verbindenden Regenerierleitung (10), in der ein steuerbares Regenerationsventil als Tankentlüftungsventil (TEV) angeordnet ist,
- wenigstens einem Drucksensor (6) in der Tankentlüftungsanlage (1), und
- einer Steuer-/Auswerteeinheit, wobei zur Überprüfung der Tankentlüftungsanlage (1) bei geschlossenem Adsorptionsfilter-Absperrventil (AAV) durch gesteuertes Öffnen des Tankentlüftungsventils (TEV) ein Unterdruck in der Tankentlüftungsanlage erzeugt wird, dessen Druckverlauf nach dem gesteuerten Schließen des Tankentlüftungsventils (TEV) für eine Tankleckdiagnose ausgewertet wird,
**gekennzeichnet durch** folgende Verfahrensschritte:
- während des Betriebs der Brennkraftmaschine (9) wird **durch** gesteuertes Schließen des Tankentlüftungsventils (TEV) bei geöffnetem Adsorptionsfilter-Abspenventil (AAV) der Druck in der Tankentlüftungsanlage (1) auf Umgebungsdruckniveau (P₀) eingestellt,
- in einem Betriebspunkt der Brennkraftmaschine wird das Adsorptionsfilter-Absperrventil (AAV) geschlossen und das Tankentlüftungsventil (TEV) geöffnet, wodurch sich ein Unterdruck aufbaut,
- der Unterdruck-Aufbau wird bis zu einer vorgegebenen, **durch** den wenigstens einen Drucksensor (6) erfassten Unterdruck-Aufbauschwelle (P_{S2}) ermittelt, die zugeordnete Unterdruck-Aufbauzeit (t₁) wird gemessen,
- beim Erreichen der Unterdruck-Aufbauschwelle (P_{S2}) wird das Tankentlüftungsventil (TFV) geschlossen, wodurch sich der Unterdruck wieder abbaut,
- der Unterdruckabbau wird bis zu einer vorgegebenen, **durch** den wenigstens einen Drucksensor (6) erfassten Unterdruck-Abbauschwelle (P_{S1}) ermittelt und die zugeordnete Unterdruck-Abbauzeit (t₂) wird gemessen,
- die Unterdruck-Aufbauzeit (t₁) und die Unterdruck-Abbauzeit (t₂) werden zu einer Diagnose-Summenzeit (t_{D}) summiert und mit einer Diagnose-Zeitschwelle (t_{DS}) verglichen, wobei beim Unterschreiten der Diagnose-Zeitschwelle (t_{DS}) ein Fehlersignal erzeugt wird.

2. Verfahren nach Anspruch 1, **dadurch gekennzeichnet, dass** das Tankentlüftungsventil (TEV) ein Regelventil ist, das bezüglich seines Strömungsdruckgangs steuerbar ist und das während der Unterdruck-Aufbauzeit (t₁) langsam bis zu einem vorgegebenen Öffnungsquerschnitt (%) aufgesteuert wird.

3. Verfahren nach Anspruch 1 oder 2, **dadurch gekennzeichnet, dass** das Adsorptionsfilter-Absperrventil (AAV) ein schaltbares Magnetventil ist.

4. Verfahren nach einem der Ansprüche 1 bis 3, **dadurch gekennzeichnet, dass** der wenigstens eine Drucksensor (6) in der Entlüftungsleitung (5) zwischen dem Kraftstofftank (2) und dem Adsorptionsfilter (4) angeordnet ist.

5. Verfahren nach einem der Ansprüche 1 bis 4, **dadurch gekennzeichnet, dass** der Drucksensor ein Druckschalter (6) mit einer Hysterese entsprechend der Unterdruck-Aufbauschwelle (P_{S2}) und der Unterdruck-Abbauschwelle (P_{S1}) ist.

6. Verfahren nach einem der Ansprüche 1 bis 5, **dadurch gekennzeichnet, dass** der Adsorptionsfilter (4) ein Aktivkohlefilter ist.

7. Verfahren nach einem der Ansprüche 1 bis 6, **dadurch gekennzeichnet, dass** am freien Ende der Frischluftleitung (7) ein Luftfilter (8) angeordnet ist.

8. Verfahren nach einem der Ansprüche 1 bis 7, **dadurch gekennzeichnet, dass** die Diagnose-Zeitschwelle (t_{DS}) als veränderliche Größe jeweils in Abhängigkeit von erfassten Randbedingungen festgelegt wird.

## Claims

1. Method for testing the gas tightness of a fuel tank purging system (1), comprising
- a fuel tank (2),
- an adsorption filter (4),
- a purging line (5) connecting the fuel tank (2) to the adsorption filter (4),
- a fresh air line (7) connecting the adsorption filter (4) to the atmosphere, said fresh air line having arranged within it a controllable shut-off valve as adsorption filter shut-off valve (AAV),
- a regeneration line (10) connecting the adsorption filter (4) to the air inlet pipe of an internal combustion engine (9), said regeneration line having arranged within it a controllable regeneration valve as tank purging valve (TEV),
- at least one pressure sensor (6) in the tank purging system (1), and
- a control/evaluation unit, wherein for testing the tank purging system (1), with the adsorption filter shut-off valve (AAV) closed, through controlled opening of the tank purging valve (TEV), in the tank purging system a negative pressure is generated whose variation is evaluated after controlled closing of the tank purging valve (TEV) for a tank leakage diagnosis,
**characterised by** the following method steps:
- during operation of the internal combustion engine (9), by controlled closing of the tank purging valve (TEV) with the adsorption filter shut-off valve (AAV) open, the pressure in the tank purging system (1) is set to the ambient pressure level (P₀),
- at one operating point of the internal combustion engine, the adsorption filter shut-off valve (AAV) is closed and the tank purging valve (TEV) is opened, so that a negative pressure is built up,
- the build-up of negative pressure is detected as far as a predetermined negative pressure build-up threshold (P_{S2}) by the at least one pressure sensor (6) and the associated negative pressure build-up time (t₁) is measured,
- on reaching the negative pressure build-up threshold (P_{S2}), the tank purging valve (TEV) is closed, so that the negative pressure decreases again,
- the negative pressure decrease is detected as far as a predetermined negative pressure decrease threshold (P_{S1}) by the at least one pressure sensor (6) and the associated negative pressure decrease time (t₂) is measured,
- the negative pressure build-up time (t₁) and the negative pressure decrease time (t₂) are totalled to give a diagnosis total time (t_{D}) and this is compared with a diagnosis time threshold (t_{DS}), wherein if it undershoots the diagnosis time threshold (t_{DS}), an error signal is generated.

2. Method according to claim 1, **characterised in that** the tank purging valve (TEV) is a control valve which is controllable with regard to its flow pressure variation and which, during the negative pressure build-up time (t₁), is slowly driven to a predetermined opening cross-section (%).

3. Method according to claim 1 or 2, **characterised in that** the adsorption filter shut-off valve (AAV) is a switchable solenoid valve.

4. Method according to one of the claims 1 to 3, **characterised in that** the at least one pressure sensor (6) is arranged in the purging line (5) between the fuel tank (2) and the adsorption filter (4).

5. Method according to one of the claims 1 to 4, **characterised in that** the pressure sensor is a pressure switch (6) with hysteresis corresponding to the negative pressure build-up threshold (P_{S2}) and the negative pressure decrease threshold (P_{S1}.).

6. Method according to one of the claims 1 to 5, **characterised in that** the adsorption filter (4) is an activated carbon filter.

7. Method according to one of the claims 1 to 6, **characterised in that** an air filter (8) is arranged at the free end of the fresh air line (7).

8. Method according to one of the claims 1 to 7, **characterised in that** the diagnosis time threshold (t_{DS}) is set as a variable value depending, in each case, on detected limit conditions.

## Revendications

1. Procédé de vérification de l'étanchéité aux gaz d'un système de purge de réservoir d'un véhicule automobile (1) comprenant:
- un réservoir de carburant (2),
- un filtre d'adsorption (4),
- une conduite de purge (5) reliant le réservoir de carburant (2) au filtre d'adsorption (4),
- une conduite d'air frais (7) reliant le filtre d'adsorption (4) à l'atmosphère, dans laquelle une soupape d'arrêt réglable est agencée comme soupape d'arrêt de filtre d'adsorption (AAV),
- une conduite de régénération (10) reliant le filtre d'adsorption (4) au tube d'aspiration d'un moteur à combustion interne (9), dans laquelle une soupape de régénération réglable est agencée comme soupape de purge de réservoir (TEV),
- au moins un capteur de pression (6) dans le système de purge de réservoir (1) et,
- une unité de commande/évaluation, grâce à quoi une dépression, dont l'allure de la pression est évaluée après la fermeture commandée de la soupape de purge de réservoir (TEV) pour un diagnostic de fuite de réservoir, est générée dans le système de purge de réservoir pour contrôler le système de purge de réservoir (1) lorsque la soupape d'arrêt de filtre d'adsorption (AAV) est fermée par l'ouverture commandée de la soupape de purge de réservoir (TEV),
**caractérisé par** les étapes de procédé suivantes :
- pendant le fonctionnement du moteur à combustion interne (9), la pression est réglée dans le système de purge de réservoir (1) sur le niveau de pression ambiante (P₀) par fermeture commandée de la soupape de purge de réservoir (TEV) lorsque la soupape d'arrêt de filtre d'adsorption (AAV) est ouverte,
- à un point de fonctionnement du moteur à combustion interne, la soupape d'arrêt de filtre d'adsorption (AAV) est fermée et la soupape de purge de réservoir (TEV) est ouverte, ce qui génère une dépression,
- la formation de dépression est déterminée jusqu'à un seuil de formation de dépression (Pₛ₂) prédéfini, saisi par l'au moins un capteur de pression (6), le temps de formation de dépression (t₁) associé étant mesuré,
- lorsque le seuil de formation de dépression (Pₛ₂) est atteint, la soupape de purge de réservoir (TEV) est fermée, ce qui élimine de nouveau la dépression,
- l'élimination de la dépression est déterminée jusqu'à un seuil d'élimination de dépression (Pₛ₁) prédéfini, saisi par l'au moins un capteur de pression (6), le temps d'élimination de dépression (t₂) associé étant mesuré,
- le temps de formation de dépression (t₁) et le temps d'élimination de dépression (t₂) sont additionnés en une durée totale de diagnostic (t_{D}) et comparés à un seuil de durée de diagnostic (t_{DS}), lorsque la valeur est inférieure au seuil de durée de diagnostic (t_{DS}) un signal d'erreur est généré.

2. Procédé selon la revendication 1, **caractérisé en ce que** la soupape de purge de réservoir (TEV) est une soupape de réglage, qui peut être commandée relativement à sa courbe de pression d'écoulement et qui pendant le temps de formation de dépression (t₁) est lentement commandée jusqu'à une section d'ouverture prédéfinie (%).

3. Procédé selon la revendication 1 ou 2, **caractérisé en ce que** la soupape d'arrêt de filtre d'adsorption (AAV) est une électrovanne commutable.

4. Procédé selon l'une quelconque des revendications 1 à 3, **caractérisé en ce que** l'au moins un capteur de pression (6) est agencé dans la conduite de purge (5) entre le réservoir de carburant (2) et le filtre d'adsorption (4).

5. Procédé selon l'une quelconque des revendications 1 à 4, **caractérisé en ce que** le capteur de pression est un interrupteur manométrique (6) avec une hystérésis correspondant au seuil de formation de dépression (Pₛ₂) et au seuil d'élimination de dépression (Pₛ₁).

6. Procédé selon l'une quelconque des revendications 1 à 5, **caractérisé en ce que** le filtre d'adsorption (4) est un filtre à charbon actif.

7. Procédé selon l'une quelconque des revendications 1 à 6, **caractérisé en ce qu'**un filtre à air (8) est agencé au niveau de l'extrémité libre de la conduite d'air frais (7).

8. Procédé selon l'une quelconque des revendications 1 à 7, **caractérisé en ce que** le seuil de durée de diagnostic (t_{DS}) est déterminé comme une grandeur modifiable respectivement en fonction de conditions secondaires saisies.
